# EUROPÄISCHE PATENTSCHRIFT

(11) **EP 3 128 108 B1**
(45) Veröffentlichungstag und Bekanntmachung des Hinweises auf die Patenterteilung: **01.05.2019**
(21) Anmeldenummer: 16175987.3
(22) Anmeldetag: 23.06.2016
(51) Int. Cl.: E05B 17/14, E05B 81/90, E05B 79/06

(54) **GRIFFEINHEIT**
HANDLE UNIT
POIGNEE

(30) Priorität: 06.08.2015 DE 102015112953
(43) Veröffentlichungstag der Anmeldung: 08.02.2017
(73) Patentinhaber: Huf Hülsbeck & Fürst GmbH & Co. KG, 42551 Velbert (DE)
(72) Erfinder: MATHOFER, Herr Reinhold, verstorben (DE)
(74) Vertreter: Zenz Patentanwälte Partnerschaft mbB

(56) Entgegenhaltungen:
- EP-A2- 2 518 245
- DE-A1- 19 943 497
- DE-A1-102012 103 936
- FR-A1- 2 780 084
- FR-A1- 2 819 539
- US-A- 4 709 567

## Beschreibung

Die Erfindung richtet sich auf eine Griffeinheit für ein bewegliches Teil eines Fahrzeugs, insbesondere für eine Tür oder eine Klappe, mit einem beweglichen Griffelement zum Öffnen und/oder Schließen eines an dem beweglichen Teil vorgesehenen Schlosses, einem Schließzylinder, der mittels einer Abdeckkappe nach außen hin geschützt ist, und einem Befestigungselement, an welchem die Abdeckkappe lösbar angeordnet ist, wobei das Befestigungselement wenigstens einen elastischen Rasthaken und die Abdeckkappe wenigstens eine Rastausnehmung aufweisen, und wobei der wenigstens eine Rasthaken komplementär zu der wenigstens einen Rastausnehmung ausgebildet ist und mit dieser in einer Raststellung der Abdeckkappe in Eingriff steht.

Eine Griffeinheit der eingangs bezeichneten Art ist zum Beispiel aus der DE 10 2008 031 218 bekannt. Eine solche moderne Griffeinheit für Türen oder Klappen eines Fahrzeuges wird überwiegend über elektronische Mittel per Funk, per Infrarot oder mittels RFID-Technologie bedient. Daher fällt dem konventionellen mechanischen Schließzylinder der Griffeinheit nur eine sekundäre Bedeutung zu. Darüber hinaus gibt es Keyless-Go-Systeme, die selbst den Gebrauch der Fernbedienung des Schließsystems über einen Senderschlüssel überflüssig machen.

Ferner ist aus der FR 2 819 539 A1 eine Griffeinheit mit einem Schließzylinder bekannt, der mit Hilfe einer Abdeckkappe geschützt ist. Die Abdeckkappe ist mittels mehrerer Rasthaken an einem Befestigungselement lösbar angebracht, wobei zwei Laschen die Abdeckkappe mit dem Befestigungselement permanent verbinden, so dass die Abdeckkappe unverlierbar mit dem Befestigungselement verbunden ist.

Bei Stromausfall oder sonstigen elektronischen Störungen im Kraftfahrzeug muss jedoch eine Möglichkeit erhalten bleiben, das Kraftfahrzeug auch ohne elektronische Mittel zu öffnen. Daher sind nach wie vor zumindest an der Fahrertür Schließzylinder vorgesehen, die jedoch bei einer derartigen Griffeinheit nur sehr selten mit einem mechanischen Schlüssel bedient werden. Um den Schließzylinder zu schützen und von außen zu verdecken, sind Abdeckkappen bekannt, die an der Griffeinheit oder an dem Zylindergehäuse des Schließzylinders lösbar befestigt werden. Die Abdeckkappen verdecken den Schließzylinder in Richtung zur Außenseite der Griffeinheit bzw. der Tür des Fahrzeugs und müssen dann entnommen bzw. demontiert werden, wenn die Tür oder Klappe durch den Schließzylinder mit einem mechanischen Schlüssel geöffnet werden muss. Zur Demontage der Abdeckkappen ist meist ein Werkzeug erforderlich, welches in vielen Fällen durch den mechanischen Schlüssel realisiert ist. Bei der Demontage der Abdeckkappe von der Griffeinheit besteht das Problem, dass die Abdeckkappe unkontrolliert von der Griffeinheit gelöst wird und dabei in Richtung der Tür oder Klappe bzw. in Richtung des Karosserieblechs der Tür oder Klappe bewegt wird und dort anschlägt, was eine Beschädigung des Lacks und/oder des Blechs nach sich ziehen kann.

Der Erfindung liegt die Aufgabe zugrunde eine Lösung zu schaffen, die auf konstruktiv einfache Weise und kostengünstig eine Griffeinheit bereitstellt, welche das aus dem Stand der Technik bekannte Problem einer Beschädigung des Fahrzeugblechs vermeidet und durch die eine verbesserte Befestigung an einem Teil der Griffeinheit ermöglicht wird.

Bei einer Griffeinheit der Eingangs bezeichneten Art wird die Aufgabe erfindungsgemäß dadurch gelöst, dass die Abdeckkappe innenseitig wenigstens einen Führungsansatz aufweist, welcher in der Raststellung an einer Führungsfläche anliegt, die an dem Befestigungselement und komplementär zu dem Führungsansatz ausgebildet ist, wobei beim Lösen der Abdeckkappe das Befestigungselement die Bewegung der Abdeckkappe derart zwangsführt, dass sich der wenigstens eine Führungsansatz entlang der komplementär ausgebildeten und von dem Befestigungselement weg gerichteten Führungsfläche bewegt, wobei das Befestigungselement an einem seiner Längsenden eine Abstützung aufweist, auf welcher wenigstens ein Abschnitt eines Längsendes der Abdeckkappe aufliegt, und wobei die Abstützung und die wenigstens eine Führungsfläche, die benachbart zu der Abstützung angeordnet ist und im Wesentlichen parallel zu dieser verläuft, gemeinsam ein Schwenklager für die Abdeckkappe bilden, um welches die Abdeckkappe verschwenkbar zu dem Schließzylinder gelagert ist. Im Sinne der Erfindung ist unter dem Ausdruck "zwangsgeführt" eine Bewegung zu verstehen, bei welcher die Bewegungsfreiheit zumindest in eine Raumrichtung eingeschränkt ist und nach Art einer Kulisse geführt erfolgt. Ferner ist im Sinne der Erfindung unter dem Ausdruck "komplementär" zu verstehen, dass etwas korrespondierend zu etwas anderem ausgebildet ist, so dass erst eine entsprechende komplementäre Ausbildung die Funktionalität gewährleistet. Dabei meint der Ausdruck "komplementär" in diesem Sinne, dass eine Form eines Bauteils auf die Form eines anderen Bauteils abgestimmt ist, um gerade die gewünschte Funktion im Zusammenspiel beider Bauteile zu gewährleisten. Im Rahmen der vorliegenden Erfindung wird schließlich unter dem beweglichen Teil für ein Fahrzeug insbesondere eine Außentür, eine Seitentür, eine Heckklappe oder eine Handschuhfachklappe oder dergleichen verstanden. Bei dem Fahrzeug kann es sich insbesondere um einen PKW, einen LKW, ein Schiff oder ein Flugzeug handeln.

Vorteilhafte und zweckmäßige Ausgestaltungen und Weiterbildungen der Erfindung ergeben sich aus den Unteransprüchen.

Durch die Erfindung wird eine Griffeinheit zur Verfügung gestellt, die sich durch eine funktionsgerechte Konstruktion auszeichnet und einen einfachen und kostengünstigen Aufbau aufweist. Während in der Raststellung der Abdeckkappe der Führungsansatz auf der Führungsfläche aufliegt und sich dort abstützt, erfolgt beim Lösen der Abdeckkappe eine zwangsgeführte Bewegung, bei welcher der Führungsansatz der Abdeckkappe entlang der Führungsfläche des Befestigungselements bewegt wird. Dadurch, dass die Führungsfläche von dem Befestigungselement weg gerichtet ausgebildet ist, wird die Abdeckkappe beim Lösen zwangsläufig von dem Befestigungselement und damit von der Griffeinheit weg bewegt, wodurch im Gegensatz zu den aus dem Stand der Technik bekannten Griffeinheiten nicht länger die Gefahr gegeben ist, dass die Abdeckkappe auf das Blech der Tür oder Klappe anschlägt und dabei den Lack beschädigt. Die besonders ausgestaltete Führungsfläche des Befestigungselements sorgt gemäß der vorliegenden Erfindung dafür, dass die Abdeckkappe beim Lösen bzw. bei Demontage von der Griffeinheit vom Blech der Tür oder Klappe weggeführt wird, so dass eine Beschädigung des Lacks oder des Blechs ausgeschlossen ist.

Als besonders effektiv hat es sich in Ausgestaltung der erfindungsgemäßen Griffeinheit erwiesen, dass die wenigstens eine Führungsfläche des Befestigungselements und der wenigstens eine Führungsansatz der Abdeckkappe bogenförmig verlaufend ausgebildet sind. Auf diese Weise kann infolge der mit der Bogenform verbundenen Schwenkbewegung der Abdeckkappe mit relativ wenig Platzbedarf die Abdeckkappe von der Griffeinheit demontiert werden.

Gemäß der Erfindung weist das Befestigungselement an einem seiner Längsenden eine Abstützung auf, auf welcher wenigstens ein Abschnitt eines Längsendes der Abdeckkappe aufliegt. Je nach Ausrichtung der Führungsfläche des Befestigungselements kann dadurch entweder eine Zieh- oder Schwenkbewegung realisiert werden, um die Abdeckkappe von der Griffeinheit zu lösen.

Erfindungsgemäß bilden die Abstützung und die wenigstens eine Führungsfläche, die benachbart zu der Abstützung angeordnet ist und im wesentlichen parallel zu dieser verläuft, gemeinsam ein Schwenklager für die Abdeckkappe, um welches die Abdeckkappe verschwenkbar zu dem Schließzylinder gelagert ist. Folglich kann die Abdeckkappe aufgeschwenkt werden, um den darunter liegend angeordneten Schließzylinder freizugeben, ohne dass dabei die Gefahr besteht, dass die Abdeckkappe den Lack oder das Blech der Tür oder Klappe beschädigen könnte.

In weiterer Ausgestaltung der erfindungsgemäßen Griffeinheit sieht die Erfindung in vorteilhafter Weise vor, dass das Befestigungselement wenigstens zwei Bewegungsbegrenzungsstege aufweist, zwischen denen wenigstens ein Bewegungsbegrenzungsansatz der Abdeckkappe angeordnet ist, wobei die wenigstens zwei Bewegungsbegrenzungsstege eine Bewegung der Abdeckkappe quer zur Richtung der zwangsgeführten Bewegung beim Lösen der Abdeckkappe blockieren. Durch die Maßnahme der wenigstens zwei Bewegungsbegrenzungsstege im Zusammenspiel mit dem dazwischen liegend angeordneten Bewegungsbegrenzungsansatz ist eine Bewegung der Abdeckkappe nur entlang einer Richtung, nämlich entlang der Führungsfläche, möglich, nicht aber quer bzw. seitlich zur Führungsfläche.

Die Erfindung sieht in weiterer Ausgestaltung der Griffeinheit vor, dass im Inneren der Abdeckkappe wenigstens ein elastisch bewegbarer Verriegelungsarm ausgebildet ist, der mit einer Verriegelungsausnehmung, die an dem Befestigungselement und komplementär zu dem Verriegelungsarm der Abdeckkappe ausgebildet ist, derart in Eingriff steht, dass eine Bewegung des Führungsansatzes entlang der Führungsfläche blockiert ist. Insbesondere ist die Abdeckkappe in der Raststellung angeordnet, wenn der Verriegelungsarm mit der Verriegelungsausnehmung in Eingriff steht.

Eine besonders kompakte und platzsparende Ausführung ist in Ausgestaltung der Erfindung dadurch gegeben, dass das Befestigungselement ein Gehäuse zur Aufnahme des Schließzylinders aufweist.

Als nicht erfindungsgemäße Alternative zu einer bogenförmig verlaufenden Führungsfläche kann eine geradlinig verlaufende Führungsfläche vorgesehen sein, wobei dann in Ausgestaltung der Erfindung zusätzlich zu dem wenigstens einen Führungsansatz, der an einem Längsende der Abdeckkappe ausgebildet ist, ein Sekundär-Führungsansatz mittig der Abdeckkappe oder an einem dem Führungsansatz gegenüberliegenden Längsende der Abdeckkappe ausgebildet ist, wobei das Befestigungselement eine Sekundär-Führungsfläche aufweist, die komplementär zu dem Sekundär-Führungsansatz ausgebildet ist und von welcher der Sekundär-Führungsansatz beim Lösen der Abdeckkappe geführt ist. Auf diese Weise ist nur eine Bewegung der Abdeckkappe bei Demontage von der Griffeinheit fort oder bei Montage zu dieser hin möglich. Eine Schwenkbewegung oder eine seitliche Bewegung der Abdeckkappe ist hingegen aufgrund der Führungsfläche und der Sekundär-Führungsfläche nicht möglich.

Eine kostengünstige Möglichkeit der Ausgestaltung des Befestigungselements sieht die Erfindung darin vor, dass das Befestigungselement an einem Griffträger der Griffeinheit lösbar befestigt ist oder als Bauteilabschnitt eines Griffträgers der Griffeinheit ausgebildet ist. Dabei ist unter der Variante des Bauteilabschnitts eine Ausführungsform zu verstehen, bei welcher das Befestigungselement einstückig mit dem Griffträger ausgebildet ist.

Schließlich sieht die Erfindung in weiterer Ausgestaltung der Griffeinheit vor, dass in der Abdeckkappe eine Öffnung eingebracht ist, durch die ein Werkzeug in das Innere der Abdeckkappe hineinführbar ist, so dass der wenigstens eine elastische Rasthaken derart aus seiner Raststellung drückbar ist, dass der Rasthaken außer Eingriff mit der Rastausnehmung gelangt und die Abdeckkappe von der Griffeinheit lösbar ist. Alternativ kann das Werkzeug die Rastausnehmung von dem Rasthaken weg bewegen, was voraussetzt, dass die Rastausnehmung an einem elastisch bewegbaren Bauteil ausgebildet ist. Allgemein gilt, dass das Werkzeug über die Öffnung in das Innere der Abdeckkappe gelangt, um für die Demontage der Abdeckkappe eine Rastverbindung zwischen Abdeckkappe und Befestigungselement zu lösen.

Weitere Einzelheiten, Merkmale und Vorteile des Gegenstandes der Erfindung ergeben sich aus der nachfolgenden Beschreibung im Zusammenhang mit der Zeichnung, in der beispielhafte bevorzugte Ausführungsbeispiele der Erfindung dargestellt sind. In der Zeichnung zeigt:
Figur 1 eine Schnittdarstellung der Anordnung einer Griffeinheit in einer Tür eines Kraftfahrzeugs mit einem Schließzylinder und einem Befestigungselement, wobei eine an dem Befestigungselement angebrachte Abdeckkappe vorgesehen ist, um den Schließzylinder abzudecken,
Figur 2 die an dem Befestigungselement angebrachte Abdeckkappe und ein mechanischer Schlüssel zum Lösen der Abdeckkappe in perspektivischer Ansicht,
Figur 3 eine perspektivische Ansicht auf die von dem Befestigungselement gelöste Abdeckkappe,
Figur 4 eine Einzelteildarstellung der in Figur 3 gezeigten Bauteile der erfindungsgemäßen Griffeinheit,
Figur 5 das Befestigungselement aus Figur 3 in perspektivischer Darstellung,
Figur 6 die Abdeckkappe aus Figur 3 in perspektivischer Darstellung,
Figur 7 eine perspektivische Schnittansicht des Befestigungselements aus Figur 5,
Figur 8 eine perspektivische Schnittansicht der Abdeckkappe aus Figur 6,
Figur 9 eine weitere perspektivische Schnittansicht des Befestigungselements aus Figur 5,
Figur 10 eine seitliche Schnittansicht des Befestigungselements und der Abdeckkappe in Raststellung,
Figur 11 eine geschnittene Vorderansicht des Befestigungselements und der Abdeckkappe in Raststellung,
Figur 12 eine seitliche Schnittansicht des Befestigungselements und der Abdeckkappe nach deren Lösen vom Befestigungselement und
Figur 13 nicht erfindungsgemäße Ausführungsformen mit Sekundär-Führungsfläche und Sekundär-Führungsansatz in schematischer Schnittdarstellung.

Figur 1 zeigt eine Anordnung einer Griffeinheit 1 innerhalb einer Tür 2 eines Kraftfahrzeugs, wobei die Tür 2 als lackierte Blechaußenhaut des Kraftfahrzeugs mit einer gestrichelten Linie angedeutet ist. Die Griffeinheit 1 weist einen Griffträger 3 auf, der im Wesentlichen innenseitig in der Tür 2 eingebracht ist. Die Tür 2 besitzt mehrere Öffnungen und Durchgänge, so dass die Bedienelemente der Griffeinheit 1 außenseitig an der Tür 2 angebracht sind und durch die Öffnungen mit dem Griffträger 3 verbunden werden können.

Mit Bezug auf die Figuren 1 bis 12, in denen ein erstes Ausführungsbeispiel der erfindungsgemäßen Griffeinheit 1 gezeigt ist, ist als Bedienelement ein nach Art einer Handhabe ausgeführtes Griffelement 4 zum manuellen Bedienen der Griffeinheit 1 vorgesehen. Das Griffelement 4 wirkt mit einem Schließzylinder 5 zusammen, so dass bei verriegeltem Schließzylinder 5 das Griffelement 4 nicht wirksam bedient werden kann. Der Schließzylinder 5 ist innenseitig in der Tür 2 des Kraftfahrzeugs angeordnet und ist in einem Zylindergehäuse 6 aufgenommen, dass einstückig mit einem Befestigungselement 7 ausgeformt ist. Mit Hilfe des Befestigungselements 7 ist der Schließzylinder 5 an dem Griffträger 3 befestigbar. Bei zum Beispiel einem Stromausfall kann ein mechanischer Schlüssel 8 zur Betätigung des Schließzylinders verwendet werden. Für einen Schutz des Schließzylinders 5 ist eine Abdeckkappe 9 vorgesehen, die in Verlängerung des Griffelements 4 angeordnet ist und die der Formgebung des Griffelements 4 angepasst ist. Um das Erscheinungsbild der Griffeinheit 1 mit der als Kunststoff-Spritzgussbauteil ausgeführten Abdeckkappe 9 hochwertig zu gestalten, ist die Anbringung der Abdeckkappe 9 verdeckt ausgeführt und über innenliegende Rastgeometrien umgesetzt, wie nachstehend noch näher beschrieben wird.

Die Abdeckkappe 9 ist über das Befestigungselement 7 lösbar an der Griffeinheit 1 angeordnet. Genauer gesagt ist die Abdeckkappe 9 lösbar an dem Befestigungselement 7 angebracht, wobei in dem dargestellten Ausführungsbeispiel das Befestigungselement 7 selbst lösbar an dem Griffträger 3 befestigt ist. Alternativ wäre es auch denkbar, dass das Befestigungselement 7 als Bauteilabschnitt des Griffträgers 3, also einstückig mit dem Griffträger 3, ausgebildet ist. Damit die Abdeckkappe 9 an dem Befestigungselement 7 lösbar anbringbar ist, weist das Befestigungselement 7 einen elastischen Rasthaken 10 auf. Wie ferner den Figuren 2 bis 4 zu entnehmen ist, ist in der Abdeckkappe 9 eine Rastausnehmung 11 ausgeformt, in welche der Rasthaken 10 eingreift, um die Abdeckkappe 9 in einer Raststellung (siehe Figur 2) an dem Befestigungselement 7 festzulegen.

Um den Rasthaken 10 des Befestigungselements 7 außer Eingriff mit der Rastausnehmung 11 der Abdeckkappe 9 zu bringen, ist die Verwendung eines Werkzeugs notwendig, was im vorliegenden Fall der mechanische Schlüssel 8 oder ein ähnlich geformtes Werkzeug sein kann. Zu diesem Zweck ist in der Abdeckkappe 9 eine Öffnung 12 ausgeformt, durch die der mechanische Schlüssel 8 in das Innere der Abdeckkappe 9 hineinführbar ist. Mit Hilfe des mechanischen Schlüssels 8 kann dann die Rastausnehmung 11, die in einer elastisch beweglichen Lasche 14 ausgebildet ist, außer Eingriff mit dem Rasthaken 10 gebracht werden. Dabei wird die Lasche 14 elastisch zur Seite gebogen, so dass der Rasthaken 10 aus der Rastausnehmung 11 gelangt. Auf diese Weise ist die Abdeckkappe 9 zumindest an dem Längsende 15, an welchem die Rastausnehmung 11 und der Rasthaken 10 an der Abdeckkappe 9 und dem Befestigungselement 7 ausgebildet sind, relativ zu dem Befestigungselement 7 bewegbar, wie zum Beispiel in Figur 3 gezeigt ist, in welcher das freigegebene Längsende 15 der Abdeckkappe 9 von dem Längsende 15 des Befestigungselements 7 weg bewegt ist. An dem anderen Längsende 16 hingegen ist die Abdeckkappe 9 nach wie vor an dem Befestigungselement 7 gehalten, wobei an diesem Längsende 16 eine geführte Bewegung der Abdeckkappe 9 erfolgt, wie nachstehend beschrieben wird.

Aus den Figuren 5 bis 12 ist zu erkennen, dass die Abdeckkappe 9 innenseitig mehrere Führungsansätze 17 aufweist, wobei in dem Ausführungsbeispiel vier Führungsansätze 17 vorhanden sind, die sich an dem Längsende 16 innenseitig in Richtung der offenen Seite der Abdeckkappe 9 erstrecken. In der Raststellung (siehe zum Beispiel Figur 10) liegen die Führungsansätze 17 der Abdeckkappe 9 an einer an dem Längsende 16 ausgebildeten Führungsfläche 18 des Befestigungselements 7 an. Dementsprechend ist die Führungsfläche 18 komplementär zu der Form der Führungsansätze 17 ausgebildet. Wenn nun an dem Längsende 15 der Rasthaken 10 mit der Rastausnehmung 11 außer Eingriff gebracht wird, dann kann das Längsende 15 der Abdeckkappe 9 relativ zu dem Befestigungselement 7 bewegt werden, wie es Figur 12 zeigt. Die komplementäre Ausgestaltung der Führungsfläche 18 zu den Führungsansätzen 17 ermöglicht beim Lösen der Abdeckkappe 9 eine Zwangsbewegung, bei der das Befestigungselement 7 die Bewegung der Abdeckkappe 9 derart führt bzw. zwangsführt, dass sich die Führungsansätze 17 entlang der komplementär ausgebildeten und von dem Befestigungselement 7 weg gerichteten Führungsfläche 18 bewegen. Wie aus den Figuren 6, 7, 10 oder 12 zu erkennen ist, sind die Führungsfläche 18 des Befestigungselements 7 und die Führungsansätze 17 der Abdeckkappe 9 bogenförmig bzw. gekrümmt verlaufend ausgebildet, wodurch sich die in Figur 3 und 12 gezeigte Schwenkbewegung der Abdeckkappe 9 ergibt. Diese Schwenkbewegung ist dadurch begünstigt, dass das Befestigungselement 7 an seinem Längsende 16 eine Abstützung 19 aufweist, auf welcher wenigstens ein Abschnitt eines Längsendes 16 der Abdeckkappe 9 aufliegt. Die Abstützung 19 und die Führungsfläche 18, die benachbart zu der Abstützung 19 ausgebildet ist und parallel zu dieser verläuft, bilden gemeinsam ein Schwenklager 20 für die Abdeckkappe 9. Folglich ist die Abdeckkappe 9 um das Schwenklager 20 schwenkbar zu dem Schließzylinder 5 gelagert, so dass wirkungsvoll verhindert wird, dass die Abdeckkappe 9 gegen das Blech der Tür 2 schlägt und gegebenenfalls den Lack der Tür 2 beschädigt, wenn die Abdeckkappe 9 beispielsweise bei einem Notfall aus der Raststellung bewegt und entfernt wird.

Damit die Abdeckkappe 9 in ihrer Raststellung neben der Fixierung an dem einen Längsende 15 auch an dem anderen Längsende 16 sicher fixiert ist, sind im Inneren der Abdeckkappe 9 drei elastisch verformbare Verriegelungsarme 21 (siehe zum Beispiel Figur 8) vorgesehen, die ein hakenförmiges freies Ende 23 aufweisen. Die hakenförmigen freien Enden 23 der elastischen Verriegelungsarme 21 stehen in Raststellung der Abdeckkappe 9 in Eingriff mit entsprechend in dem Befestigungselement 7 ausgeformten Verriegelungsausnehmungen 22. Die Verriegelungsausnehmungen 22 sind komplementär zu den drei Verriegelungsarmen 21 der Abdeckkappe 9 in der rahmenartigen Struktur des Befestigungselements 7 ausgebildet. Durch die Verriegelungsarme 21 ist eine Bewegung der Führungsansätze 17 entlang der Führungsfläche 19 solange blockiert, bis eine hinreichend große Kraft die hakenförmigen Enden 23 der Verriegelungsarme 21 aus den Verriegelungsausnehmungen 22 drängt. Wie insbesondere den Figuren 7, 8 und 9 zu entnehmen ist, weisen die freien hakenförmigen Enden 23 in jeweils unterschiedliche Raumrichtungen, was die Fixierung der Abdeckkappe 9 begünstigt. Wie ferner aus diesen Figuren ersichtlich ist, bilden die beiden äußeren Führungsansätze 17 gleichzeitig die beiden äußeren Verriegelungsarme 21 (siehe zum Beispiel Figur 11), wodurch diesen Führungsansätzen eine doppelte Funktion inne wohnt.

Um sicherzustellen, dass die Abdeckkappe 9 bei ihrer Demontage von der Griffeinheit 1 nicht infolge einer Kippbewegung gegen das Türblech 2 schlägt, weist das Befestigungselement 7 ferner zwei Bewegungsbegrenzungsstege 24 auf, zwischen denen zwei Bewegungsbegrenzungsansätze 25 der Abdeckkappe 9 derart angeordnet sind, dass eine Bewegung der Abdeckkappe 9 quer zur Richtung der zwangsgeführten Bewegung beim Lösen der Abdeckkappe 9 blockiert ist (siehe Figur 11), wodurch ein Verkippen der Abdeckkappe 9 beim Lösen von der Griffeinheit 1 verhindert wird. Aber auch die beiden äußeren Verriegelungsarme 21 der Abdeckkappe 9 bilden jeweils eine Art Bewegungsbegrenzungsansatz 25 (siehe Figur 11), die jeweils an entsprechenden außenliegend angeordneten Bewegungsbegrenzungsstegen 24 anliegen, wodurch ein Verkippen der Abdeckkappe 9 bei deren Demontage verhindert wird.

In Figur 13 ist eine zweite nicht erfindungsgemäße Ausführungsform der Erfindung gezeigt, die sich dadurch von der ersten Ausführungsform unterscheidet, dass nun eine zusätzliche Führung für die Abdeckkappe 9 vorgesehen ist. Diese zusätzliche Führung kann entweder an dem Längsende 15 und/oder mittig der Abdeckkappe 9 ausgebildet sein, wie Figur 13 zeigt. Die mittig ausgebildete Führung wird von einem Sekundär-Führungsansatz 17' der Abdeckkappe 9 und einer Sekundär-Führungsfläche 18' des Befestigungselements 7 gebildet, wohingegen die bei einer zusätzlichen Führung am Längsende 15 die Führung von einem Sekundär-Führungsansatz 17'' der Abdeckkappe 9 und einer Sekundär-Führungsfläche 18'' des Befestigungselements 7 gebildet ist. Die Ansätze 17, 17', 17'' sowie 18, 18', 18'' sind hierbei jedoch nicht bogenförmig oder gekrümmt wie im ersten Ausführungsbeispiel sondern geradlinig ausgebildet, so dass bei Demontage eine geradlinig von der Griffeinheit 1 wegführende Bewegung der Abdeckkappe 9 erfolgt. Für das zweite Ausführungsbeispiel gilt ganz allgemein, dass zusätzlich zu dem wenigstens einen Führungsansatz 17, der an dem Längsende 16 der Abdeckkappe 9 ausgebildet ist, der Sekundär-Führungsansatz 17', 17'' mittig der Abdeckkappe 9 und/oder an dem dem Führungsansatz 17 gegenüberliegenden Längsende 15 der Abdeckkappe 9 ausgebildet ist, wobei das Befestigungselement 7 eine Sekundär-Führungsfläche 18', 18'' aufweist, die komplementär zu dem Sekundär-Führungsansatz 17', 17'' ausgebildet ist und von welcher der Sekundär-Führungsansatz 17', 17'' beim Lösen der Abdeckkappe 9 geführt ist.

Zusammenfassend ist vorstehend eine Griffeinheit 1 für ein bewegliches Teil eines Fahrzeugs, insbesondere für eine Tür 2 oder eine Klappe 2, beschrieben worden. Die Griffeinheit 1 umfasst das bewegliche Griffelement 4 zum Öffnen und/oder Schließen eines an dem beweglichen Teil vorgesehenen Schlosses, den Schließzylinder 5, der mittels der Abdeckkappe 9 nach außen hin geschützt ist, und das Befestigungselement 7, an welchem die Abdeckkappe 9 lösbar angeordnet ist. Das Befestigungselement 7 weist wenigstens einen elastischen Rasthaken 10 und die Abdeckkappe 9 wenigstens eine Rastausnehmung 11 auf, wobei der wenigstens eine Rasthaken 10 komplementär zu der wenigstens einen Rastausnehmung 11 ausgebildet ist und mit dieser in einer Raststellung der Abdeckkappe 9 in Eingriff steht. Erfindungsgemäß ist vorgesehen, dass die Abdeckkappe 9 innenseitig wenigstens einen Führungsansatz 17 aufweist, welcher in der Raststellung an einer Führungsfläche 18 anliegt, die an dem Befestigungselement 7 und komplementär zu dem Führungsansatz 17 ausgebildet ist, wobei beim Lösen der Abdeckkappe 9 das Befestigungselement 7 die Bewegung der Abdeckkappe 9 derart zwangsführt, dass sich der wenigstens eine Führungsansatz 17 entlang der komplementär ausgebildeten und von dem Befestigungselement 7 weg gerichteten Führungsfläche 18 bewegt. Der in dieser Ausgestaltung zu sehende Vorteil gegenüber den aus dem Stand der Technik bekannten Ausführungen besteht darin, dass die Abdeckkappe 9 beim Drehvorgang bei Demontage nicht von der Griffeinheit sofort löst und nach unten auf den Boden fällt. Die Führung sorgt ferner dafür, dass sich das spitze Längsende der Abdeckkappe 9 nicht ins Blech der Fahrzeugkarosserie bewegt und den Lack oder das Blech beschädigt. Im Gegenteil, die erfindungsgemäße Führung sorgt dafür, dass die Abdeckkappe 9 von dem Blech weggeführt wird. Darüber hinaus stellt die vorgestellte Erfindung eine sicherere Befestigung der Abdeckkappe an der Griffeinheit dar, als es die aus dem Stand der Technik bekannten Lösungen vorschlagen. Es versteht sich, dass in nicht erfindungsgemäßen Ausführungsformen nicht nur eine Führung sondern auch eine zweite oder sogar dritte Führung vorgesehen sein können, wie es in dem in Figur 13 gezeigten Ausführungsbeispiel gezeigt ist und vorstehend beschrieben wurde.

## Patentansprüche

1. Griffeinheit (1) für ein bewegliches Teil eines Fahrzeugs, insbesondere für eine Tür (2) oder eine Klappe (2), mit einem beweglichen Griffelement (4) zum Öffnen und/oder Schließen eines an dem beweglichen Teil vorgesehenen Schlosses, einem Schließzylinder (5), der mittels einer Abdeckkappe (9) nach außen hin geschützt ist, und einem Befestigungselement (7), an welchem die Abdeckkappe (9) lösbar angeordnet ist,
wobei das Befestigungselement (7) wenigstens einen elastischen Rasthaken (10) und die Abdeckkappe (9) wenigstens eine Rastausnehmung (11) aufweisen, und
wobei der wenigstens eine Rasthaken (10) komplementär zu der wenigstens einen Rastausnehmung (11) ausgebildet ist und mit dieser in einer Raststellung der Abdeckkappe (9) in Eingriff steht,
**dadurch gekennzeichnet, dass**
die Abdeckkappe (9) innenseitig wenigstens einen Führungsansatz (17) aufweist, welcher in der Raststellung an einer Führungsfläche (18) anliegt, die an dem Befestigungselement (7) und komplementär zu dem Führungsansatz (17) ausgebildet ist, wobei beim Lösen der Abdeckkappe (9) das Befestigungselement (7) die Bewegung der Abdeckkappe (9) derart zwangsführt, dass sich der wenigstens eine Führungsansatz (17) entlang der komplementär ausgebildeten und von dem Befestigungselement (7) weg gerichteten Führungsfläche (18) bewegt,
wobei das Befestigungselement (7) an einem seiner Längsenden (16) eine Abstützung (19) aufweist, auf welcher wenigstens ein Abschnitt eines Längsendes (16) der Abdeckkappe (9) aufliegt, und
wobei die Abstützung (19) und die wenigstens eine Führungsfläche (18), die benachbart zu der Abstützung (19) angeordnet ist und im Wesentlichen parallel zu dieser verläuft, gemeinsam ein Schwenklager (20) für die Abdeckkappe (9) bilden, um welches die Abdeckkappe (9) verschwenkbar zu dem Schließzylinder (5) gelagert ist.

2. Griffeinheit (1) nach Anspruch 1, **dadurch gekennzeichnet, dass** die wenigstens eine Führungsfläche (18) des Befestigungselements (7) und der wenigstens eine Führungsansatz (17) der Abdeckkappe (9) bogenförmig verlaufend ausgebildet sind.

3. Griffeinheit (1) nach einem der vorhergehenden Ansprüche, **dadurch gekennzeichnet, dass** das Befestigungselement (7) wenigstens zwei Bewegungsbegrenzungsstege (24) aufweist, zwischen denen wenigstens ein Bewegungsbegrenzungsansatz (25) der Abdeckkappe (9) angeordnet ist, wobei die wenigstens zwei Bewegungsbegrenzungsstege (24) eine Bewegung der Abdeckkappe (9) quer zur Richtung der zwangsgeführten Bewegung beim Lösen der Abdeckkappe (9) blockieren.

4. Griffeinheit (1) nach einem der vorhergehenden Ansprüche, **dadurch gekennzeichnet, dass** im Inneren der Abdeckkappe (9) wenigstens ein elastisch bewegbarer Verriegelungsarm (21) ausgebildet ist, der mit einer Verriegelungsausnehmung (22), die an dem Befestigungselement (7) und komplementär zu dem Verriegelungsarm (21) der Abdeckkappe (9) ausgebildet ist, derart in Eingriff steht, dass eine Bewegung des Führungsansatzes (17) entlang der Führungsfläche (18) blockiert ist.

5. Griffeinheit (1) nach einem der vorhergehenden Ansprüche, **dadurch gekennzeichnet, dass** das Befestigungselement (7) ein Gehäuse (6) zur Aufnahme des Schließzylinders (5) aufweist.

6. Griffeinheit (1) nach einem der vorhergehenden Ansprüche, **dadurch gekennzeichnet, dass** das Befestigungselement (7) an einem Griffträger (3) der Griffeinheit (1) lösbar befestigt ist oder als Bauteilabschnitt eines Griffträgers (3) der Griffeinheit (1) ausgebildet ist.

7. Griffeinheit (1) nach einem der vorhergehenden Ansprüche, **dadurch gekennzeichnet, dass** in der Abdeckkappe (9) eine Öffnung (12) eingebracht ist, durch die ein Werkzeug (8) in das Innere der Abdeckkappe (9) hineinführbar ist, so dass der wenigstens eine elastische Rasthaken (10) derart aus seiner Raststellung bringbar ist, dass der Rasthaken (10) außer Eingriff mit der Rastausnehmung (11) gelangt und die Abdeckkappe (9) von der Griffeinheit (1) lösbar ist.

## Claims

1. A handle unit (1) for a moving part of a vehicle, in particular for a door (2) or a hatch (3), comprising a moving handle element (4) for opening and/or closing a lock provided on the moving part of the vehicle, a lock cylinder (5), which is protected toward the exterior by a covering cap (9), and an attachment element (7), on which the covering cap (9) is releasably disposed,
wherein the attachment element (7) has at least one elastic snap-fit hook (10) and the covering cap (9) has at least one snap-fit recess (11), and
wherein the at least one snap-fit hook (10) is designed such that it is complementary to the at least one snap-fit recess (11), and engages therewith when the covering cap (9) is in a snap-in position,
**characterized in that**
the covering cap (9) has at least one guide projection (17) on the inside, which bears on a guide surface (18) when in the snap-in position, which is formed on the attachment element (7) and is complementary to the guide projection (17), wherein the attachment element (7) forcibly guides movement of the covering cap (9) when the covering cap (9) is released, such that the at least one guide projection (17) moves along the complementary guide surface (18) and away from the attachment element (7),
wherein the attachment element (7) has a support (19) on one of its longitudinal ends (16), on which at least one section of a longitudinal end (16) of the covering cap (9) bears, and
wherein the support (18) and the at least one guide surface (18), which is disposed adjacent to the support (18) and runs substantially parallel thereto, collectively form a pivot bearing (20) for the covering cap (9), about which the covering cap (9) is pivotably supported in relation to the lock cylinder (5).

2. The handle unit (1) according to claim 1, **characterized in that** the at least one guide surface (18) of the attachment element (7) and the at least one guide projection (17) of the covering cap (9) are designed such that they follow a curve.

3. The handle unit (1) according to one of the preceding claims, **characterized in that** the attachment element (7) has at least two movement limiting bars (24), between which at least one movement limiting projection (25) of the covering cap (9) is disposed, wherein the at least two movement limiting bars (24) block a movement of the covering cap (9) transverse to the direction of the forcibly guided movement when releasing the covering cap (9).

4. The handle unit (1) according to one of the preceding claims, **characterized in that** at least one elastic, moveable locking arm (21) is formed in the interior of the covering cap (9), which engages with a locking recess (22), which is formed on the attachment element (7) and is complementary to the locking arm (21), such that a movement of the guide projection (17) along the guide surface (18) is blocked.

5. The handle unit (1) according to one of the preceding claims, **characterized in that** the attachment element (7) has a housing (6) for accommodating the lock cylinder (5).

6. The handle unit (1) according one of the preceding claims, **characterized in that** the attachment element (7) is releasably attached to a handle mount (3) of the handle unit (1), or is designed as a component of a handle mount (3) of the handle unit (1).

7. The handle unit (1) according to one of the preceding claims, **characterized in that** an opening (12) is formed in the covering cap (9), through which a tool (8) can be inserted into the interior of the covering cap (9), such that the at least one elastic snap-fit hook (10) can be released from its snap-in position such that the snap-fit hook (10) is disengaged from the snap-fit recess (11), and the covering cap (9) can be released from the handle unit (1).

## Revendications

1. Ensemble formant poignée (1), destiné à une partie mobile d'un véhicule, notamment à une portière (2) ou à un hayon (2), pourvu d'un élément de poignée (4) mobile, pour ouvrir et/ou fermer une serrure prévue sur la partie mobile d'un barillet de serrure (5), qui est protégé vers l'extérieur à l'aide d'un capot de protection (9) et d'un élément de fixation (7), sur lequel le capot de protection (9) est placé de manière mobile,
l'élément de fixation (7) comportant un crochet d'enclenchement (10) élastique et le capot de protection (9) comportant au moins un évidement d'enclenchement (11) et
l'au moins un crochet d'enclenchement (10) étant conçu en complémentarité de l'au moins un évidement d'enclenchement (11) et dans une position d'enclenchement du capot de protection (9), étant en engagement dans celui-ci,
**caractérisé en ce que**
le capot de protection (9) comporte sur sa face interne au moins un embout de guidage (17) qui dans la position d'enclenchement s'appuie sur une surface de guidage (18) qui est conçue sur l'élément de fixation (7) et en complémentarité de l'embout de guidage (17), lors de la désolidarisation du capot de protection (9), l'élément de fixation (7) opérant un guidage forcé du capot de protection (9) de telle sorte que l'au moins un embout de guidage (17) se déplace le long de la surface de guidage (18) conçue en complémentarité et dirigée en éloignement de l'élément de fixation (7),
l'élément de fixation (7) comportant sur l'une de ses extrémités longitudinales (16) un appui (19) sur lequel repose au moins un segment d'une extrémité longitudinale (16) du capot de protection (9) et
l'appui (19) et l'au moins une surface de guidage (18) qui est placée au voisinage de l'appui (19) et qui s'écoule sensiblement à la parallèle de celui-ci formant en commun un palier pivotant (20) pour le capot de protection (9) autour duquel le capot de protection (9) est logé en étant susceptible de pivoter par rapport au barillet de serrure (5).

2. Ensemble formant poignée (1) selon la revendication 1, **caractérisé en ce que** l'au moins une surface de guidage (18) de l'élément de fixation (7) et l'au moins un embout de guidage (17) du capot de protection (9) sont conçus en s'écoulant sous forme curviligne.

3. Ensemble formant poignée (1) selon l'une quelconque des revendications précédentes, **caractérisé en ce que** l'élément de fixation (7) comporte au moins deux listels limiteurs de déplacement (24) entre lesquels est placé au moins un embout limiteur de déplacement (25) du capot de protection (9), les au moins deux listels limiteurs de déplacement (24) bloquant un déplacement du capot de protection (9) à la transversale de la direction du déplacement en guidage forcé, lors de la désolidarisation du capot de protection (9).

4. Ensemble formant poignée (1) selon l'une quelconque des revendications précédentes, **caractérisé en ce qu'**à l'intérieur du capot de protection (9) est conçu au moins un bras de verrouillage (21) élastiquement déplaçable qui est en engagement avec un évidement de verrouillage (22) qui est conçu sur l'élément de fixation (7) et en complémentarité du bras de verrouillage (21) du capot de protection (9), de telle sorte qu'un déplacement de l'embout de guidage (17) le long de la surface de guidage (18) soit bloqué.

5. Ensemble formant poignée (1) selon l'une quelconque des revendications précédentes, **caractérisé en ce que** l'élément de fixation (7) comporte un boîtier (6) destiné à recevoir le barillet de serrure (5).

6. Ensemble formant poignée (1) selon l'une quelconque des revendications précédentes, **caractérisé en ce que** l'élément de fixation (7) est fixé de manière amovible sur un support de poignée (3) de l'ensemble formant poignée (1) ou est conçu sous la forme d'un segment de composant d'un support de poignée (3) de l'ensemble formant poignée (1).

7. Ensemble formant poignée (1) selon l'une quelconque des revendications précédentes, **caractérisé en ce que** dans le capot de protection (9) est ménagé un orifice (12) à travers lequel un outil (8) peut être introduit à l'intérieur du capot de protection (9), de sorte que l'au moins un crochet d'enclenchement (10) élastique puisse être amené hors de sa position d'enclenchement de telle sorte que le crochet d'enclenchement (10) se désengage de l'évidement d'enclenchement (11) et que le capot de protection (9) puisse être désolidarisé de l'ensemble formant poignée (1).
